# FASCICULE DE BREVET EUROPEEN

(11) **EP 0 991 912 B1**
(45) Date de publication et mention de la délivrance du brevet: **05.09.2001**
(21) Numéro de dépôt: 98924520.4
(22) Date de dépôt: 22.06.1998
(51) Int. Cl.: F42D 3/00

(54) **DISPOSITIF DE DECLENCHEMENT D'UNE AVALANCHE**
VORRICHTUNG ZUR AUSLÖSUNG EINER LAWINE
DEVICE FOR PROVOKING AN AVALANCHE

(30) Priorité: 26.06.1997 FR 9708246
(43) Date de publication de la demande: 12.04.2000
(73) Titulaire: Technologie Alpine de Sécurité - T.A.S. S.A., 38660 Le Touvet (FR)
(72) Inventeur: SCHIPPERS, Jacob, F-38660 Le Touvet (FR)
(74) Mandataire: Nithardt, Roland
(86) Numéro de dépôt international: IB9800972
(87) Numéro de publication internationale: WO9900638

(56) Documents cités:
- US-A- 5 107 765

## Description

### Domaine technique

La présente invention concerne un dispositif de déclenchement d'une avalanche comportant un canon à gaz dont l'extrémité amont est fixée à une embase solidement ancrée à la montagne, et dont l'extrémité aval est portée par au moins un pied de manière telle que l'embouchure du canon soit disposée au-dessus du manteau neigeux.

### Technique antérieure

On connaît des dispositifs de déclenchement des avalanches comportant un canon à gaz monté de façon fixe à flanc de montagne, dont le fond est solidement ancré contre une embase constituée d'un bloc en béton et dont l'embouchure débouche au-dessus du manteau neigeux, tels que ceux décrits dans le brevet américain US-A-5 107 765. Ces canons sont conçus pour déclencher une avalanche dans des zones exposées, par exemple au-dessus de stations de ski ou de zones d'habitation. Ces dispositifs sont très efficaces pour déclencher des coulées d'avalanches dans des zones connues comme des couloirs d'avalanches, c'est-à-dire constituées la plupart du temps par des gorges à forte pente où l'accumulation de la neige se fait rapidement et peut atteindre des masses critiques non stabilisées. Ils se sont révélés particulièrement efficaces sur les couches de neige légère et peu dense qui contiennent un volume important d'air emprisonné dans les cristaux de neige. Le souffle provoqué par la détonation engendre un effet de vague avec une forte compression initiale suivie d'une détente qui casse le manteau neigeux et soulève la masse neigeuse de façon suffisante pour déclencher une coulée d'avalanche. A cet effet l'embouchure du canon est obligatoirement située au-dessus du manteau neigeux.

Ces appareils nécessitent un ancrage rigide et extrêmement solide au flanc de la montagne, en particulier au moyen d'une embase en béton qui est ancrée au rocher et qui constitue l'assise arrière du canon proprement dit. Pour soutenir la partie frontale, voisine de l'embouchure du canon, le dispositif comporte un ou plusieurs pieds qui sont également ancrés solidement dans la montagne.

Au moment du tir, la poussée qui s'exerce sur la zone frontale du canon atteint des valeurs de 80 ou 160 tonnes selon les modèles, et les forces qui se manifestent et qui tendent à désarrimer ces pieds doivent être contrecarrées par des forces de réaction générées par l'ancrage particulièrement robuste.

De tels ancrages sont extrêmement coûteux et ne résistent bien, que si le sol dans lequel ils sont réalisés est stable et résistant. Dans des sols meubles, instables ou n'offrant pas la résistance requise, les pieds supportant l'embouchure du canon ont tendance à se désancrer sous l'effet des tractions successives engendrées à chaque tir. Comme ces dispositifs sont généralement installés dans des sites difficiles à atteindre, voire dangereux, les réparations sont coûteuses et complexes.

### Exposé de l'invention

La présente invention se propose de pallier ces inconvénients en offrant une solution efficace aux problèmes mentionnés ci-dessus, cette solution ayant en outre l'avantage de permettre d'abaisser le coût de l'installation sur le site et d'augmenter considérablement la longévité du dispositif.

Ce but est atteint par le dispositif tel que défini en préambule et caractérisé en ce que l'extrémité amont du canon est fixée à l'embase par une articulation et en ce que l'extrémité aval est lestée, le pied étant posé librement sur un socle rendu solidaire du terrain.

Selon une première variante de réalisation, l'extrémité aval du canon est lestée au moyen d'un lest monté au voisinage de l'embouchure.

Ledit lest peut comporter une cuve contenant de la grenaille ou du béton introduit par une ouverture ménagée sur ladite cuve.

Selon une deuxième variante, l'extrémité aval du canon est lestée au moyen d'un lest logé dans le pied qui supporte cette extrémité aval.

De préférence, ledit pied est creux et ledit lest constitué de grenaille ou de béton.

Dans toutes les formes de réalisation, le pied repose librement sur un socle rigidement ancré au flanc de la montagne et est disposé sensiblement verticalement et couplé au canon par une articulation d'axe horizontal.

De façon avantageuse, le dispositif comporte des moyens d'allumage disposés au voisinage de l'extrémité amont du canon.

De préférence, lesdits moyens d'allumage comportent au moins une bougie d'allumage raccordée à un système d'allumage comprenant un pressostat associé à un microrupteur à deux états, un condensateur, une pile électrique et un allumeur, ce microrupteur étant agencé pour mettre en communication le condensateur avec l'allumeur lorsqu'il est dans un premier état et pour mettre le condensateur en communication avec la pile lorsqu'il est dans son deuxième état.

Le dispositif peut également comporter un filin de sécurité qui relie l'embase au pied.

De préférence, ledit dispositif comporte une broche d'arrêt disposée verticalement dans le socle supportant le pied, ledit socle d'appui du pied étant en béton et comportant une semelle en acier recouverte d'une plaque en caoutchouc pour amortir la retombée dudit pied.

### Description sommaire des dessins

La présente invention sera mieux comprise en référence à la description d'exemples de réalisation préférés et aux dessins annexés, donnés à titre d'exemples non limitatifs et dans lesquels :
La figure 1 représente une vue d'une première forme de réalisation du dispositif selon l'invention,
la figure 2 représente une vue d'une deuxième forme de réalisation du dispositif selon l'invention,
la figure 3 représente une vue d'un détail du dispositif tel que représenté par la figure 2, et
la figure 4 représente une vue de détail des moyens d'allumage équipant le dispositif selon l'invention.

### Meilleure manière de réaliser l'invention

En référence à la figure 1, le dispositif 10 tel que représenté se compose essentiellement d'un exploiteur à gaz 11 comprenant un canon 12, fixé par son extrémité amont à une embase 13 et dont l'extrémité aval est supportée par un pied 14. Ce pied 14 repose sur un socle 15 constitué d'un bloc en béton portant une semelle en acier 9 recouverte d'une plaque en caoutchouc 16. L'embase 13 est également constituée d'un bloc en béton solidement ancré au flanc de la montagne. Le canon 12 est une pièce tubulaire allongée comprenant un tronçon rectiligne 12a et un tronçon incurvé 12b qui constitue l'extrémité aval de l'exploseur et définit son embouchure.

L'extrémité amont est fixée à l'embase par une articulation 17 ayant un axe horizontal qui autorise un pivotement relatif du canon selon la flèche A.

Le pied 14 est constitué d'un élément tubulaire sensiblement cylindrique qui est fixé au tronçon incurvé 12b du canon au moyen d'une articulation 19 à axe horizontal 20. Cette articulation se compose d'une première paire d'éléments 21a, en forme d'éventails, qui sont fixés parallèlement de part et d'autre du tronçon incurvé 12b du canon 12 et d'une seconde paire d'éléments 21b, en forme de brides, qui sont fixés parallèlement de part et d'autre de la partie supérieure du pied 14. Ces deux paires d'éléments sont couplées entre elles au moyen de l'axe horizontal 20.

Le pied 14 est lesté par exemple au moyen d'une masse de grenaille ou de béton qui est disposée à l'intérieur du tube creux qui le constitue. Dans la pratique, le pied sert d'appui au canon en phase de repos et il est suspendu à ce canon au moment d'un tir, lorsque l'extrémité aval du canon se soulève sous l'effet du souffle de l'explosion des gaz. Le lest a pour but de limiter le pivotement du canon dans le sens de la flèche A et d'assurer le rappel de ce pied dans sa position initiale

Un filin de sécurité 22 relie la base du pied 14 à l'embase 13. Ce filin est d'une part fixé à une bride 23 ancrée dans cette embase et d'autre part à une bride 24 fixée au pied 14. Une broche d'arrêt 25 est par ailleurs fixée dans le socle 15 à travers la semelle 9 et la plaque de caoutchouc 16 pour empêcher, le cas échéant, le pied de tomber de ce socle après un tir. Des moyens d'allumage 54, qui seront décrits plus en détail en référence à la figure 4, sont montés flottants pour éviter les problèmes de foudre et surmontent la partie arrière du canon 12.

Une autre forme de réalisation est illustrée par la figure 2. La différence majeure de cette variante par rapport à la précédente est que le pied 114 n'est pas lesté, contrairement au pied 14 de la figure 1 et que le lest 115 destiné à accélérer la retombée de l'embouchure du canon après un tir et à éviter que ce canon ne s'élève trop haut sous l'action des forces générées par le souffle de l'explosion, est monté au voisinage de l'embouchure du canon. Un lest est monté sur le canon à proximité de son embouchure. Il se présente de préférence sous la forme d'une cuve 116 ayant une ouverture supérieure 117 dans lequel on peut déverser de la grenaille ou du béton en quantités suffisantes.

Les autres composants du dispositif qui sont similaires à ceux qui ont déjà été décrits ou qui seront décrits plus en détail en référence aux figures suivantes portent ou porteront les mêmes numéros de référence.

La figure 3 représente une vue de détail illustrant la partie amont du canon 12 proprement dit illustré par la figure 2, avec les bornes de raccordement 50 et 51 de deux bougies d'allumage, les embouts 52 et 53 d'amenée du gaz combustible et de l'oxygène et les moyens d'allumage 54. Un conduit flexible 55 relie ces moyens d'allumage à l'embout 53 d'amenée de l'oxygène. Un capot de protection 56 est agencé pour pouvoir être replié et adapté pardessus ces différents organes.

En référence à la figure 4, les moyens d'allumage 54 comprennent un pressostat 30 agencé pour commander deux microrupteurs 31 et 32 à deux états ayant trois bornes de sortie, à savoir une borne C appelée sortie commune, une borne T appelée borne de travail et une borne R appelée borne de repos. Les moyens d'allumage comprennent par ailleurs, dans l'exemple représenté dans lequel deux bougies d'allumage 26 et 27 sont respectivement prévues pour assurer la mise à feu du mélange de gaz détonant, deux condensateurs 33 et 34, deux piles ou batteries d'accumulateurs 35 et 36 et deux allumeurs 37 et 38. Le pressostat 30 est relié au conduit d'amenée d'oxygène par le conduit flexible 55 ou peut être monté directement sur ledit conduit.

Les microrupteurs 31 et 32 ont deux états. Le premier état, dit état de repos, est obtenu quand aucun gaz ne circule dans les conduits et qu'il n'y a pas de pression dans le pressostat 30. Les condensateurs 33 et 34 sont alors en circuit fermé avec les allumeurs 37 et 38, les circuits piles/condensateurs étant ouverts. Le deuxième état, dit état de travail, est obtenu lorsqu'un des deux gaz circulant dans les conduits crée une légère surpression dans le pressostat 30, ce qui provoque un changement d'état des microrupteurs 31 et 32 et le passage de l'état de repos à celui de travail. Les piles 35 et 36 se trouvant raccordées en circuit fermé aux condensateurs 33 et 34 et le circuit condensateur/allumeur étant ouvert, les condensateurs se chargent pendant la durée d'injection des gaz.

Dès que l'injection des gaz dans l'exploseur 11 est terminée, la pression sur la membrane du pressostat 30 devient nulle et les microrupteurs 31 et 32 reviennent à l'état de repos fermant le circuit condensateur/allumeur et ouvrant le circuit pile/condensateur. Chaque condensateur se décharge alors complètement dans l'allumeur correspondant et provoque un train d'étincelles sur la bougie concernée pendant environ 4 à 5 s .Les microrupteurs restent dans cet état jusqu'à la prochaine injection de gaz.

Le fait de prévoir deux bougies n'est pas limitatif. En effet une seule bougie pourrait suffire pour assurer la mise à feu. Toutefois, les règles de sécurité plaident en faveur du doublage du système d'allumage tel que prévu.

Dans la pratique, ledit premier état est obtenu lorsque l'oxygène circule dans la conduite et crée, par l'intermédiaire du flexible 55, une pression dans le pressostat 30. Au moment de la décharge des condensateurs, ces derniers génèrent un train d'étincelles dans les bougies qu'ils alimentent respectivement.

## Revendications

1. Dispositif pour le déclenchement d'une avalanche comportant un canon à gaz (12) dont l'extrémité amont est fixée à une embase (13) solidement ancrée à la montagne et dont l'extrémité aval est portée par au moins un pied (14) de manière telle que l'embouchure du canon soit disposée au-dessus du manteau neigeux, **caractérisé en ce que** l'extrémité amont du canon (12) est fixée à l'embase (13) par une articulation (17), et en ce que l'extrémité aval est lestée, le pied (14) étant posé librement sur un socle (15) rendu solidaire du terrain.

2. Dispositif selon la revendication 1, **caractérisé en ce que** l'extrémité aval du canon est lestée au moyen d'un lest (115) monté au voisinage de l'embouchure.

3. Dispositif selon la revendication 2, **caractérisé en ce que** le lest comporte une cuve (116) contenant de la grenaille ou du béton introduit par une ouverture (117) ménagée sur ladite cuve.

4. Dispositif selon la revendication 1, **caractérisé en ce que** l'extrémité aval du canon est lestée au moyen d'un lest logé dans le pied (14) qui supporte cette extrémité aval.

5. Dispositif selon la revendication 4, **caractérisé en ce que** le pied (14) est creux et contient un lest constitué de grenaille ou de béton.

6. Dispositif selon la revendication 1, **caractérisé en ce que** le pied (14) repose librement sur un socle (15) rigidement ancré au flanc de la montagne.

7. Dispositif selon la revendication 1, **caractérisé en ce que** le pied est disposé sensiblement verticalement et couplé au canon (12) par une articulation (19) d'axe horizontal (20).

8. Dispositif selon la revendication 1, **caractérisé en ce qu**'il comporte des moyens d'allumage (54) disposés au voisinage de l'extrémité amont du canon.

9. Dispositif selon la revendication 8, **caractérisé en ce que** les moyens d'allumage (54) comportent au moins une bougie d'allumage (26) raccordée à un système d'allumage comprenant un pressostat (30) associé à un microrupteur (31) à deux états, un condensateur (33), une pile électrique (35) et un allumeur (37), ledit microrupteur étant agencé pour mettre en communication le condensateur avec l'allumeur lorsqu'il est dans un premier état et pour mettre le condensateur en communication avec la pile lorsqu'il est dans son deuxième état.

10. Dispositif selon l'une des revendications précédentes, **caractérisé en ce qu**'il comporte un filin de sécurité (22) qui relie l'embase (13) au pied (14).

11. Dispositif selon l'une des revendications précédentes, **caractérisé en ce qu**'il comporte une broche d'arrêt (25) disposée verticalement dans le socle (15) supportant le pied.

12. Dispositif selon la revendication 6, **caractérisé en ce que** le socle (15) d'appui du pied (14) est en béton et comporte une semelle en acier (9) recouverte d'une plaque en caoutchouc (16) pour amortir la retombée dudit pied.

## Patentansprüche

1. Vorrichtung zur Auslösung einer Lawine mit einem Gasgeschütz (12), dessen hangaufwärts befindliches Ende in einer fest im Berg verankerten Basis (13) befestigt und dessen hangabwärts befindliches Ende durch mindestens einen Fuß (14) so getragen ist, wobei die Geschützmündung oberhalb der Schneedecke angeordnet ist,
**dadurch gekennzeichnet**, daß
das hangaufwärts befindliche Ende des Geschützes (12) mittels eines Gelenkes (17) an der Basis (13) befestigt ist und das hangabwärts befindliche Ende mit einem Ballast belastet ist, wobei der Fuß (14) frei auf einem mit dem Gelände verbundenen Sockel (15) positioniert ist.

2. Vorrichtung nach Anspruch 1,
**dadurch gekennzeichnet**, daß
das hangabwärts befindliche Ende des Geschützes mittels eines in der Nähe der Mündung angebrachten Ballastes (115) belastet ist.

3. Vorrichtung nach Anspruch 2,
**dadurch gekennzeichnet**, daß
der Ballast einen Behälter (116) umfaßt, der durch eine auf dem Behälter ausgebildete Öffnung (117) eingefüllten Kies oder Beton enthält.

4. Vorrichtung nach Anspruch 1,
**dadurch gekennzeichnet**, daß
das hangabwärts befindliche Ende des Geschützes mittels eines in dem Fuß (14), der das hangabwärts befindliche Ende trägt, gelagerten Ballastes belastet ist.

5. Vorrichtung nach Anspruch 4,
**dadurch gekennzeichnet**, daß
der Fuß (14) hohl ist und einen sich aus Kies oder Beton zusammensetzenden Ballast enthält.

6. Vorrichtung nach Anspruch 1,
**dadurch gekennzeichnet**, daß
der Fuß (14) frei auf einem fest in der Bergflanke verankerten Sockel (15) ruht.

7. Vorrichtung nach Anspruch 1,
**dadurch gekennzeichnet**, daß
der Fuß nahezu vertikal angeordnet und durch ein Gelenk (19) mit Horizontalachse (20) an das Geschütz gekoppelt ist.

8. Vorrichtung nach Anspruch 1,
**dadurch gekennzeichnet**, daß
sie in der Nähe des hangaufwärts befindlichen Endes des Geschützes angeordnete Zündungsmittel (54) aufweist.

9. Vorrichtung nach Anspruch 8,
**dadurch gekennzeichnet**, daß
die Zündungsmittel (54) mindestens eine Zündkerze (26) aufweisen, die mit einem Zündsystem verbunden ist, das einen Druckregler (30) aufweist, der mit einem Mikroschalter (31) mit zwei Zuständen, einem Kondensator (33), einer elektrischen Batterie (35) und einem Zündverteiler (37) verbunden ist, wobei der Mikroschalter so angeordnet ist, daß er die Verbindung zwischen dem Kondensator und dem Zündverteiler aufbaut, wenn er sich in einem ersten Zustand befindet, und daß er um die Verbindung zwischen dem Kondensator und der Batterie aufbaut, wenn er sich in seinem zweiten Zustand befindet.

10. Vorrichtung :nach einem der vorangegangenen Ansprüche,
**dadurch gekennzeichnet**, daß
sie ein Sicherheitsseil (22) aufweist, das die Basis (13) mit dem Fuß (14) verbindet.

11. Vorrichtung nach einem der vorangegangenen Ansprüche,
**dadurch gekennzeichnet**, daß
sie einen vertikal im Sockel (15), der den Fuß trägt, angeordneten Haltestift (25) aufweist.

12. Vorrichtung nach Anspruch 6,
**dadurch gekennzeichnet**, daß
der Stützsockel (15) des Fußes (14) aus Beton besteht und eine Stahlsohle (9) aufweist, die zur Dämpfung des Zurückfallens des Fußes mit einer Gummiplatte (16) bedeckt ist.

## Claims

1. A device for provoking an avalanche, consisting of a gas gun (12), the upstream end of which is attached to a seat (13) solidly anchored to the mountain and the downstream end of which is supported by at least one leg (14) so that the mouth of the gun is located above the snow cover, **characterized in that** the upstream end of the gun (12) is affixed to the seat (13) with an articulation (17), and in that the downstream end is ballasted, the leg (14) being freely positioned in a base (15) integral with the ground.

2. The device according to claim 1, **characterized in that** the downstream end of the gun is ballasted with a ballast (115) attached near the mouth.

3. The device according to claim 2, **characterized in that** the ballast consists of a container (116) holding granular material or concrete introduced through an opening (117) in said container.

4. The device accordiing to claim 1, **characterized in that** the downstream end of the gun is ballasted by means of a ballast housed within the leg (14) which supports said downstream end.

5. The device according to claim 4, **characterized in that** the leg (14) is hollow and contains ballast consisting of granular material or concrete.

6. The device according to claim 1, **characterized in that** the leg (14) rests freely on a base (15) rigidly attached to the side of the mountain.

7. The device according to claim 1, **characterized in that** the leg is generally vertical and connected to the gun (12) by means of an articulation (19) with a horizontal axle (20).

8. The device according to claim 1, **characterized in that** it comprises an ignition means (54) arranged near the upstream end of the gun.

9. The device according to claim 8, **characterized in that** the ignition means (54) comprises at least one spark plug (26) connected to an ignition system consisting of a pressure controller (30) associated with a dual state microbreaker (31), a condenser (33), an electric battery (35) and an igniter (37), said microbreaker being designed to provide communication between the condenser and the igniter when in a first state, and communication between the condenser and the battery when in the second state.

10. The device according to one of the preceding claims, **characterized in that** it comprises a safety wire (22) connecting the base (13) with the leg (14).

11. The device according to one of the preceding claims, **characterized in that** it comprises a stop pin (25) arranged vertically in the base (15) supporting the leg.

12. The device according to claim 6, **characterized in that** the base (15) supporting the leg (14) is made of concrete and comprise a steel base (9) covered with a rubber plate (16) to cushion the impact of said leg.
